# EUROPÄISCHE PATENTSCHRIFT

(11) **EP 1 253 967 B1**
(45) Veröffentlichungstag und Bekanntmachung des Hinweises auf die Patenterteilung: **15.06.2005**
(21) Anmeldenummer: 01935962.9
(22) Anmeldetag: 06.04.2001
(51) Int. Cl.: A62B 25/00

(54) **TRAGEGESTELL FÜR EINEN ATEMLUFTBEHÄLTER**
SUPPORT FRAME FOR A RESPIRATORY AIR CONTAINER
STRUCTURE PORTEUSE POUR CONTENANT D'AIR RESPIRATOIRE

(30) Priorität: 19.06.2000 DE 10030192
(43) Veröffentlichungstag der Anmeldung: 06.11.2002
(73) Patentinhaber: MSA Auer GmbH, 12059 Berlin (DE)
(72) Erfinder: KLING, Peter, 12101 Berlin (DE); HAEUSER, Andreas, 12045 Berlin (DE)
(74) Vertreter: Wablat, Wolfgang, Dr.Dr.
(86) Internationale Anmeldenummer: PCT/DE2001/001459
(87) Internationale Veröffentlichungsnummer: WO 2001/097917

(56) Entgegenhaltungen:
- WO-A-97/30609
- DE-U- 29 704 328
- GB-A- 2 247 653

## Beschreibung

Die Erfindung betrifft ein Tragegestell für einen Atemluftbehälter, das an die Torsolänge des jeweiligen Benutzers anpaßbar ist und eine Trageplatte mit an dieser angebrachten Tragegurten und Befestigungsmittel für mindestens einen Atemluftbehälter, von dem pneumatische und elektrische Versorgungsleitungen für den Benutzer ausgehen, umfaßt.

Zur stabilen Halterung von Atemluftbehältern (Preßluftatmern) auf dem Rücken des betreffenden Benutzers, z.B. eines Feuerwehrmannes, werden bekanntermaßen aus einer Trageplatte mit Tragegurten bestehende Vorrichtungen verwendet.

Die Trageplatten sind üblicherweise einstückig und im wesentlichen in einheitlicher Größe ausgebildet und in der Form in etwa der Rückenkontur des Menschen angepaßt. Der auf der Trageplatte zumeist mit Hilfe eines Flaschengurtes gehaltene Atemluftbehälter ist an einen am unteren Ende der Trageplatte angebrachten Druckminderer angeschlossen, von dem verschiedene Versorgungsleitungen ausgehen und u.a. zu einem Manometer und zum Atemanschluß einer vom Benutzer getragenen Maske führen. Die Schlauchleitungen für die Preßluft und gegebenenfalls auch elektrische Zuleitungen für Warn- und Meßgeräte sind an der Trageplatte fixiert. In Abhängigkeit von der Körpergröße des jeweiligen Benutzers kommt die Trageplatte in unterschiedlicher Höhe am Rücken zur Anlage, und zwar endet sie bei einer kleinen Person im oberen und bei einer großen Person in einem tiefergelegenen Bereich des Rückens. Dementsprechend steht an der Vorderseite des Benutzers eine zu große oder eine zu kleine Schlauchlänge oder Leitungslänge zur Verfügung, wobei zu lange Schlauchleitungen der freien und ungestörten Bewegung des Benutzers und der Beobachtung des Manometers ebenso entgegenstehen wie zu kurze. Zudem besteht die Gefahr, daß die nicht körpernah liegenden oder im Rückenbereich frei zugänglichen und nicht im Sichtbereich des Benutzers liegenden Leitungsabschnitte an Hindernissen hängenbleiben oder beschädigt werden.

Aus der US 5 020 941 ist bereits eine am Körper des Benutzers anzubringende Tragevorrichtung für einen Atemluftbehälter bekannt, die über austauschbare Schulterteile in unterschiedlicher Länge verfügt, um das Tragegestell an die Körpergröße der jeweiligen Person anpassen zu können. Abgesehen davon, daß bei diesem Lösungsvorschlag die entsprechenden pneumatischen und gegebenenfalls elektrischen Zuleitungen freiliegen, ist die Anpassung an die Körpergröße auch mit einem erheblichen Aufwand verbunden.

Des weiteren wird in der EP 0 747 095 A2 eine unter anderem auch zur Anbringung von Atemluftbehältern geeignete Tragevorrichtung beschrieben, die zweiteilig ausgebildet ist. Sie besteht aus einer oberen Rückenplatte und einer unteren Trageplatte, wobei die untere Trageplatte in einem Drehgelenk in unterschiedlicher Höhe an der oberen Rückenplatte angebracht werden kann. Auch bei diesem Tragegestell sind die Zuleitungen ungeschützt und die vorgesehene Art der Längenänderung in Verbindung mit der schwenkbaren Aufhängung der Trageplatte steht einer stabilen Halterung des Atemluftbehälters an der Trageplatte entgegen.

Der Erfindung liegt daher die Aufgabe zugrunde, ein an die Körpergröße des jeweiligen Benutzers anpaßbares Tragegestell für einen Atemluftbehälter anzugeben, das eine stabile Fixierung des Atemluftbehälters und eine geschützte bzw. körpernahe und ergonomisch günstige Anordnung pneumatischer oder elektrischer Versorgungsleitungen gewährleistet.

Erfindungsgemäß wird die Aufgabe mit einem Tragegestell für einen Atemluftbehälter gelöst, das gemäß den Merkmalen des Patentanspruches 1 ausgebildet ist. Aus den Unteransprüchen ergeben sich weitere Merkmale und vorteilhafte Ausgestaltungen der Erfindung.

Der Grundgedanke der vorgeschlagenen neuen Lösung besteht mit anderen Worten darin, daß an der Trageplatte eine Verlängerungsplatte verschiebbar und in verschiedenen Positionen arretierbar gehalten ist, wobei an der Verlängerungsplatte die schulternahen Befestigungsgurte des Tragegestells und die Versorgungsleitungen des Atemluftbehälters angebracht sind. Ein derart ausgebildetes Tragegestell kann in seiner Länge und der Länge bzw. Lage der Versorgungsleitungen an die Torsolänge des jeweiligen Benutzers angepaßt werden, so daß einerseits ein fester Sitz des Tragegestells am Körper und andererseits eine sichere Halterung und körpernahe Führung der Versorgungsleitungen gewährleistet ist. Die Versorgungsleitungen, die in der untersten Stellung der Verlängerungsplatte, d.h. in der kleinsten Form des Tragegestells, eine an der Trageplatte anliegende Reserveschleife bilden, werden beim Ausziehen der Verlängerungsplatte quasi verlängert und beim Einschieben entsprechend verkürzt, so daß sie sich jeweils in der optimalen Position in bezug auf den betreffenden Benutzer befinden, also weder zu lang noch zu kurz sind und eine sichere Handhabung der an diese angeschlossenen Geräte gewährleisten. Mit einem derart ausgebildeten Tragegestell kann sich sein Benutzer unabhängig von der Körpergröße trotz schweren Atemluftbehälters und entsprechenden Versorgungsleitungen frei und sicher bewegen. Nach einem weiteren Merkmal der Erfindung ist in der Verlängerungsplatte ein in deren Längsrichtung verlaufender Aufnahmekanal für die geschützte Anordnung der Versorgungsleitungen ausgebildet. In vorteilhafter Weiterbildung der Erfindung ist die Verlängerungsplatte über ihren Aufnahmekanal in einem zum Rücken des Benutzers hin offenen Führungskanal der Trageplatte geführt. Eine Leitungseintrittsöffnung ermöglicht die Zuführung der Versorgungsleitungen von der freien Seite der Trageplatte in den Aufnahmekanal der Verlängerungsplatte. Aufgrund dieses Merkmals sind die Versorgungsleitungen, die unabhängig vom Benutzer erst in dessen Schulterbereich aus dem Tragegestell austreten, besonders geschützt angeordnet.

Ein Ausführungsbeispiel, aus dem sich weitere Merkmale, zweckmäßige Ausgestaltungen und Vorteile der Erfindung ergeben, wird anhand der Zeichnung näher erläutert. Es zeigen:
- Fig. 1: eine Ansicht der vom Rücken eines Benutzers abgewandten Seite eines erfindungsgemäß längenverstellbaren Tragegestells, mit an diesem befestigter Druckminderung und angeschlossenen Versorgungsleitungen, jedoch ohne Darstellung der Tragegurte und des Atemluftbehälters; und
- Fig. 2: eine Rückansicht, d.h. die dem Rücken des Benutzers zugewandte Seite, des Tragegestells nach Fig. 1.

Das Tragegestell 1 besteht aus einer biegesteifen Trageplatte 2 aus schlagzähem Kunststoff mit seitlichen Haltegriffen 3 und ersten Schlitzöffnungen 4 für die Tragegurte (nicht dargestellt) sowie zweiten Schlitzöffnungen 5 für ein Flaschenhalteband (nicht dargestellt) zur Befestigung eines Atemluftbehälters auf der Trageplatte 2. Am unteren Ende der Tragplatte 2 ist ein Druckminderer 6 befestigt, an dem der an diesen anzuschließende Atemluftbehälter ebenfalls gehalten ist und von dem unter Bildung einer Reserveschleife eine erste Versorgungsleitung (Manometerschlauch) 7 zu einem Manometer (nicht dargestellt), eine zweite Versorgungsleitung 8 als Luftversorgungsleitung für den Benutzer und eine dritte Versorgungsleitung 9 als Warnsignalleitung ausgeht. Die Trageplatte 2 weist einen vom Rücken des Benutzers weg angebrachten, in Längsrichtung verlaufenden, flachen U-förmigen Führungskanal 13 auf, der im unteren Abschnitt der Tragplatte 2 in einer Leitungseintrittsöffnung 12 oberhalb eines an die Tragplatte 2 angeformten vorstehenden Schlauchführungsstückes 11 endet. Durch die Leitungseintrittsöffnung 12 gelangen die Schlauchleitungen 7, 8 und 9 in den an der Rückseite (dem Rücken des Benutzers zugewandten Seite) der Tragplatte 2 gebildeten flachen Führungskanal 13. In dem Führungskanal 13 befindet sich eine in diesen eingepaßte, im wesentlichen U-förmige Verlängerungsplatte 14, die über Führungsschlitze 15 an Führungsstiften 16 in dem Führungskanal 13 verschiebbar gehalten und geführt ist. Die Verlängerungsplatte 14, die an ihrem oberen Rand die Schlitzöffnungen 27 zur Befestigung der schulternahen Traggurte aufweist, ist in dem Führungskanal 13 der Tragplatte 2 in vier Raststellungen arretierbar. Zu diesem Zweck sind an die gegenüberliegenden Seitenwände des Führungskanals 13 paarweise gegenüberliegende Rastnuten 17, 18,19 und 20 angeformt, in denen an der Verlängerungsplatte 14 mit Hilfe eines Federelements 10 in einer Führungsnut 21 elastisch gehaltene Arretiergriffstücke 22 verrastbar sind. Mit Hilfe der in verschiedenen Raststellungen (Rastnuten 17-20) arretierbaren Verlängerungsplatte 14 können somit Tragegestelle 1 in unterschiedlicher, der Körpergröße (bzw. Torsolänge) des Benutzers angepaßter Länge zur Verfügung gestellt werden. Im Ausführungsbeispiel befinden sich die Arretiergriffstücke 22 in den Rastnuten 19, so daß das dargestellte Tragegestell 1 noch verlängert oder verkürzt werden kann.

Die Arretiergriffstücke 22 sind als großvolumige, nach oben offene Schalen ausgebildet, die somit, auch wenn der Benutzer Schutzhandschuhe trägt, leicht zu handhaben sind. Die Verlängerungsplatte 14 weist an ihren beiden Längskanten jeweils eine nach außen weisende Randleiste 14a auf. Die Randleisten 14a decken die Rastnuten 17 bis 20 an den Seitenwänden des Führungskanals 13 der Tragplatte 2 nach oben ab und bilden gleichzeitig eine ebene Auflagefläche am Rücken des Benutzers. Am unteren Rand der Verlängerungsplatte 14 sind nach innen gerichtere Klemmnuten 23 vorgesehen, in denen die in Fig. 1 dargestellten Versorgungsleitungen 7 bis 9 verklemmbar und damit fest gehalten sind. Die Versorgungsleitungen 7 bis 9 sind in einem an der Innenseite (dem Rücken des Benutzers zugewandten Seite) der Verlängerungsplatte 14 durch zwei Längsstege 24 begrenzten Aufnahmekanal 25 geführt und gelangen über eine Leitungsaustrittsöffnung 26 in der Verlängerungs-platte 14 zwischen den dritten Schlitzöffnungen 27 nach außen.

Wie Fig. 1 zeigt, sind die an den Druckminderer angeschlossenen Versorgungsleitungen 7 bis 9 in einer an der Tragplatte 2 anliegenden Reserveschleife so angeordnet, daß sie im Brustbereich eines kleinen Benutzers in einer Höhe enden, die die freie Handhabung und leichte Zugänglichkeit daran angeschlossener Geräte und die ungehinderte Beweglichkeit des Benutzers gewährleistet. Bei einem Nutzer mit längerem oder kürzerem Torso wird die Verlängerungsplatte 14 so verstellt, daß sich zum einen die dritten Schlitzöffnungen 27 in einer eine stabile Halterung des Tragegestells 1 gewährleistenden schulternahen Position befinden und gleichzeitig die an der Verlängerungsplatte 14 befestigten und deren Bewegung folgenden Versorgungsleitungen 7 bis 9 in der an die jeweilige Torsolänge angepaßten richtigen Position sind. Die aus der Leitungsaustrittsöffnung 26 gebündelt austretenden Versorgungsleitungen 7 bis 9 sind im Schulter- und Brustbereich des Benutzers körpernah geführt, so daß die Gefahr des Hängenbleibens mit diesen oder einer Beschädigung gering ist. Das trifft gleichermaßen für den unkontrollierten Rückenbereich des Benutzers zu, denn dort sind die Versorgungsleitungen 7 bis 9 in dem Aufnahmekanal 25 zwischen Rücken und Tragegestell 1 fest und geschützt untergebracht und auch in ihrem freiliegenden Bereich (Reserveschleife) dicht an der Trageplatte 2 gehalten. Es wird somit ein Tragegestell zur Verfügung gestellt, das unabhängig von der Körpergröße des Benutzers eine stabile Lage des Atemluftbehälters und eine körpernahe, geschützte Anordnung der Versorgungsleitungen, die vor dem Körper des Benutzers in einer anatomisch optimalen Höhe enden, gewährleistet. Die Beweglichkeit des Benutzers wird verbessert und seine Sicherheit erhöht.

Die Erfindung ist aber nicht auf die zuvor beschriebene spezielle Ausführungsform eines Tragegestells beschränkt. Vielmehr sind im Rahmen des erfindungsgemäßen Grundgedankens, der in der Ausbildung einer an der verlängerbaren Trageplatte in verschiedenen Stellungen arretierbaren Verlängerungsplatte mit in diese eingeformtem Aufnahmekanal zur geschützten Führung der Schlauchleitungen am Rücken des Benutzers sowie deren Mitnahme beim Verschieben der Verlängerungsplatte besteht, zahlreiche Modifizierungen möglich. Bei sehr starren Versorgungsleitungen ist es auch denkbar, diese in dem Aufnahmekanal lediglich zu führen und nicht mit der Bewegung der Verlängerungsplatte mitzunehmen. Darüber hinaus ist das vorgeschlagene Tragegestell in bezug auf die Art seiner Verlängerung und Anpassung an unterschiedliche Körpergrößen nicht auf die Verwendung für Atmungsbehälter beschränkt, sondern kann auch zur Befestigung und zum Transport anderer Gegenstände eingesetzt werden.

### Bezugszeichenliste

- 1: Tragegestell
- 2: Trageplatte
- 3: Haltegriffe
- 4: erste Schlitzöffnungen
- 5: zweite Schlitzöffnungen
- 6: Druckminderer
- 7: erste Versorgungsleitung
- 8: zweite Versorgungsleitung
- 9: dritte Versorgungsleitung
- 10: Federelement
- 11: vorstehendes Schlauchführungsstück
- 12: Leitungseintrittsöffnung
- 13: Führungskanal (für Verlängerungsplatte)
- 14: Verlängerungsplatte
- 14a: längsseitige Randleisten von 14
- 15: Führungsschlitze
- 16: Führungsstifte
- 17: Rastnuten für 22
- 18: Rastnuten für 22
- 19: Rastnuten für 22
- 20: Rastnuten für 22
- 21: Führungsnut für 22
- 22: Arretiergriffstücke
- 23: Klemmnuten
- 24: Längsstege
- 25: Aufnahmekanal
- 26: Leitungsaustrittsöffnung
- 27: dritte Schlitzöffnungen

## Patentansprüche

1. Tragestell (1) für einen Atemluftbehälter, das an die Torsolänge des jeweiligen Benutzers anpaßbar ist und eine Trageplatte (2) mit an dieser angebrachten Tragegurten und Befestigungsmitteln für mindestens einen Atemluftbehälter, von dem pneumatische und elektrische Versorgungsleitungen (7, 8, 9) für den Benutzer ausgehen, umfaßt, **dadurch gekennzeichnet, daß** an der Trageplatte (2) eine in Längsrichtung verschiebbar gehaltene und in verschiedenen Positionen arretierbare Verlängerungsplatte (14) mit an dieser gehaltenen Versorgungsleitungen (7, 8, 9) und an deren oberem freien Ende befestigbaren Tragegurten angeordnet ist.

2. Tragegestell nach Anspruch 1, **dadurch gekennzeichnet, daß** in der Verlängerungsplatte (14) ein in deren Längsrichtung verlaufender Aufnahmekanal (25) für die geschützte Anordnung der Versorgungsleitungen (7 bis 9) vorgesehen ist.

3. Tragegestell nach Anspruch 1 und 2, **dadurch gekennzeichnet, daß** die im wesentlichen U-förmige Verlängerungsplatte (14) in einem zum Rücken des Benutzers hin offenen, im wesentlichen U-förmigen Führungskanal (13) der Trageplatte (2) geführt ist, der eine Leitungseintrittsöffnung (12) zur Einführung der Versorgungsleitungen (7 bis 9) in den Aufnahmekanal (25) aufweist.

4. Tragegestell nach Anspruch 2, **dadurch gekennzeichnet, daß** in dem Aufnahmekanal (25) Klemmnuten (23) für die Versorgungsleitungen (7 bis 9) vorgesehen sind, um diese gemeinsam mit der Verlängerungsplatte (14) zu bewegen, wobei die Versorgungsleitungen (7 bis 9) in einer unteren Position der Verlängerungsplatte (14) und damit einer kürzeren Ausbildung des Tragegestells (1) eine an der Trageplatte (2) anliegende Reserveschleife bilden.

5. Tragegestell nach einem der Ansprüche 1 bis 4, **dadurch gekennzeichnet, daß** in zwei gegenüberliegenden Führungsnuten (21) der Verlängerungsplatte (14) mit einem Federelement (20) gehaltene Arretiergriffstücke (22) angeordnet sind, die in Rastnuten (17 bis 19) in dem Führungskanal (13) für die Verlängerungsplatte (14) zu deren Arretierung in der jeweils gewünschten Stellung verrastbar sind.

6. Tragegestell nach einem der Ansprüche 1 bis 5, **dadurch gekennzeichnet, daß** die Verlängerungsplatte (14) mit Hilfe von Führungsschlitzen (15) und Führungsstiften (16) in dem Führungskanal (13) der Trageplatte (2) gehalten und geführt ist.

7. Tragegestell nach einem der Ansprüche 1 bis 6, **dadurch gekennzeichnet, daß** an die Trageplatte (2) unterhalb der Leitungseintrittsöffnung (12) in den Aufnahmekanal (25) ein vorstehendes Schlauchführungsstück (11) angeformt ist.

## Claims

1. A support frame (1) for a respiratory air container that can be adjusted to the torso length of the user and comprises a support plate (2) with shoulder straps and fastening means for at least one respiratory air container from which pneumatic and electric supply lines (7, 8, 9) originate, **characterized in that** an extension plate (14) that can be moved in longitudinal direction and locked into various positions with supply lines (7, 8, 9) attached to it is provided on the support plate (2), and that shoulder straps can be fastened to the upper free end of said extension plate (14).

2. The support frame according to claim 1, **characterized in that** a receiving duct (25) running in longitudinal direction is provided in the extension plate (14) for protected conducting of the supply lines (7 to 9).

3. The support frame according to claims 1 and 2, **characterized in that** the generally U-shaped extension plate (14) is guided in a generally U-shaped guiding channel (13) of the support plate (2) that is open towards the back of the user, said guiding channel comprising a line inlet hole (12) for conducting the supply lines (7 to 9) into the receiving duct (25).

4. The support frame according to claim 2, **characterized in that** clamping grooves (23) for the supply lines (7 to 9) are provided in the receiving duct (25) to move these lines along with the extension plate (14), and **in that** the supply lines (7 to 9) form a reserve loop that rests against the support plate (2) when the extension plate (14) is in a lower position and the support frame thus is shorter.

5. The support frame according to any one of claims 1 through 4, **characterized in that** locking grip ends (22) with a spring element (20) are provided in opposing guiding grooves (21) and can be used to lock the extension plate (14) into the desired position by engaging into locking grooves (17 to 19) provided in the guiding channel (13).

6. The support frame according to any one of claims 1 through 5, **characterized in that** the extension plate (14) is held and guided in the guiding channel (13) of the support plate (16) using guiding pins (16).

7. The support frame according to any one of claims 1 through 5, **characterized in that** a protruding hose fitting (11) is molded to the support plate (2) beneath the line inlet hole (12) into the receiving duct (25).

## Revendications

1. Structure porteuse (1) pour un conteneur d'air respiratoire, qui peut être adapté à la longueur du torse de l'utilisateur respectif et qui comprend une plaque porteuse (2) avec des bretelles montées sur celle-ci et des moyens de fixation pour au moins un conteneur d'air respiratoire, depuis lequel partent des conduites et des lignes d'alimentation (7, 8, 9) pneumatiques et électriques pour l'utilisateur, **caractérisée en ce qu'**une plaque de prolongement (14) maintenue déplaçable en direction longitudinale et susceptible d'être arrêtée dans différentes positions est agencée sur la plaque porteuse (2) avec des conduites et des lignes d'alimentation (7, 8, 9) retenues sur celle-ci et avec des bretelles susceptibles d'être fixées sur son extrémité libre supérieure.

2. Structure porteuse selon la revendication 1, **caractérisée en ce qu'**on prévoit dans la plaque de prolongement (14) un canal de réception (24) s'étendant dans la direction longitudinale de celle-ci pour l'agencement protégé des conduites et des lignes d'alimentation (7 à 9).

3. Structure porteuse selon les revendications 1 et 2, **caractérisée en ce que** la plaque de prolongement (14) sensiblement en forme de U est guidée dans un canal de guidage de la plaque porteuse (12), qui a sensiblement la forme d'un U et est ouvert vers le dos de l'utilisateur, et qui présente un orifice d'entrée de conduites ou de lignes pour introduire les conduites ou les lignes d'alimentation (7 à 9) dans le canal de réception (25).

4. Structure porteuse selon la revendication 2, **caractérisée en ce qu'**on prévoit dans le canal de réception (25) des rainures de serrage (23) pour les conduites et lignes d'alimentation (7 à 9) pour mouvoir celles-ci conjointement avec la plaque de prolongement (14), les conduites et lignes d'alimentation (7 à 9) formant dans une position inférieure de la plaque de prolongement (14) et par conséquent dans une réalisation plus courte de la structure porteuse (1), une boucle de réserve en appui sur la plaque porteuse (2).

5. Structure porteuse selon l'une des revendications 1 à 4, **caractérisée en ce que** des morceaux de poignée de blocage (22) retenus avec un élément ressort (20) sont agencés dans deux gorges de guidage 21 opposées de la plaque de prolongement (14), lesquels peuvent s'enclencher dans des rainures d'enclenchement (17 à 19) dans le canal de guidage (13) pour la plaque de prolongement (14), pour l'arrêter dans la position souhaitée respective.

6. Structure porteuse selon l'une des revendications 1 à 5, **caractérisée en ce que** la plaque de prolongement (14) est maintenue et guidée dans le canal de guidage (13) de la plaque porteuse (2) à l'aide de fentes de guidage (15) et de pions de guidage (16).

7. Structure porteuse selon l'une des revendications 1 à 6, **caractérisé en ce qu'**un morceau de guidage de tuyau (11) en saillie est conformé sur la plaque porteuse (2) au-dessous de l'ouverture d'entrée de conduite ou de ligne (12) dans le canal de réception (25).
